# EUROPÄISCHE PATENTSCHRIFT

(11) **EP 1 016 606 B1**
(45) Veröffentlichungstag und Bekanntmachung des Hinweises auf die Patenterteilung: **23.05.2007**
(21) Anmeldenummer: 98811270.2
(22) Anmeldetag: 28.12.1998
(51) Int. Cl.: B65H 5/30, B65H 29/40

(54) **Anleger**
Feeder
Margeur

(43) Veröffentlichungstag der Anmeldung: 05.07.2000
(73) Patentinhaber: GRAPHA-HOLDING AG, 6052 Hergiswil (CH)
(72) Erfinder: Müller, Hans, 4800 Zofingen (CH)

(56) Entgegenhaltungen:
- EP-A- 0 551 055
- CH-A- 649 265
- DE-A- 19 736 822
- US-A- 4 813 662
- US-A- 4 901 996

## Beschreibung

Die Erfindung betrifft einen Anleger für ein rittlingsweises Sammeln von Druckbogen, mit einer Abzugstrommel, die zum Abziehen der in einem Magazin gestapelten Druckbogen am Umfang Greifmittel aufweist, und mit Mitteln, die die Druckbogen mit der offenen Seite voraus einer Oeffnungsvorrichtung zuführen, welche einer Sammelvorrichtung vorgeschaltet ist.
Anleger dieser Art weisen eine Abzugstrommel auf, die an ihrem Umfang Greifer besitzt, mit der aus einem Stapel einzelne Bogen abgezogen und Öffnungstrommeln zugeführt werden. Mit der Abzugstrommel werden die Bogen an ihrem geschlossenen Rücken gefasst und einer am Umfang der Trommel angeordneten und stillstehenden Tasche zugeführt, wo die Bogen an einem Anschlag zum Stillstand kommen. Mit weiteren Greifmitteln werden die Bogen an ihrem offen Ende gefasst und gegen die Drehrichtung der Trommel aus der Tasche gezogen und den Öffnungstrommeln zugeführt, wo sie geöffnet und auf die Sammelkette abgelegt werden.

Bei diesem Anleger ist bei sehr hohen Geschwindigkeiten ein präzises Anschlagen der Bogen an die stillstehenden Anschläge der Tasche nicht mehr gewährleistet, da sich die Bogen in der Tasche nicht mehr beruhigen können. Liegen die Bogen nicht präzise in der Tasche, so können sie mit den weiteren Greifmitteln an ihrem offenen Ende nicht exakt gefasst und anschliessend in den Öffnungstrommeln nicht sicher geöffnet werden. Damit ist eine weitere Leistungserhöhung begrenzt.

Die vorveröffentlichte US 4 901 996 A beschreibt einen Anleger für ein rittlingsweises Samme1n von Druckbogen, mit einer Abzugstrommel, die zum Abziehen von in einem Magazin gestapelten Druckbogen am Umfang Greifmittel zum Transport der Druckbogen aufweist, die mit der offenen Seite voraus an eine Oeffnungsvorrichtung überführt werden.

Der Erfindung liegt die Aufgabe zugrunde, einen Anleger der genannten Art zu schaffen, der eine höhere Leistung ermöglicht und der trotzdem kostengünstig hergestellt werden kann und funktionssicher ist.
Die Aufgabe ist gemäss Anspruch 1 gelöst.

Beim erfindungsgemässen Anleger ist aufgrund der Verwendung von mehreren Taschen eine wesentlich höhere Verweilzeit der Bogen in den Taschen möglich. Die Bogen verfügen damit über hinreichend Zeit, um sich in den Taschen zu beruhigen und können falls erforderlich genau ausgerichtet werden. Die beruhigten Bogen können damit bei höheren Verarbeitungsgeschwindigkeiten präzise den Öffnungstrommeln zugeführt werden.

Ein weiterer Vorteil des erfindungsgemässen Anlegers wird darin gesehen, dass mit mehreren Abzugstrommeln Bogen zugeführt werden können. Eine dieser Abzugstromeln kann dann z.B. als Reparaturelement oder im 2:1-Betrieb zur Erleichterung der manuellen Beschickung durch mehrere Personen verwendet werden. Möglich ist auch ein selektives Produzieren, bei dem aus mehreren Stapeln unterschiedliche Bogen gesteuert zugeführt werden. Auch kann eine der Abzugstrommeln für eine automatische Beschickung und eine andere Abzugstrommel für ein manuelles Wiedereinschiessen von Bogen verwendet werden.

Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
- Fig. 1: schematisch eine Ansicht eines erfindungsgemässen Anlegers,
- Fig. 2: schematisch eine Teilansicht einer Tasche mit einem abgelegten Bogen,
- Fig. 3: schematisch das Einlegen eines Bogens in eine Tasche,
- Fig. 4: schematisch eine Ansicht einer weiteren Ausführung eines erfindungsgemässen Anlegers, und
- Fig. 5: schematisch eine Ansicht einer weiteren Ausführung eines erfindungsgemässen Anlegers.

Der in Figur 1 gezeigte Anleger 60 weist ein Maschinengestell 11 mit zwei Lagerplatten 12 auf. An den Lagerplatten 12 sind eine Abzugstrommel 1, ein Taschenrad 15 sowie zwei Öffnungstrommeln 9 und 10 gelagert. Über der Abzugstrommel 1 befindet sich ein Stapel 3 mit Druckbogen 2, die an der Unterseite des Stapels 3 einzeln mit der Abzugstrommel 1 abgezogen werden. Die Bogen 2 sind vorzugsweise Bogen, die gemäss Figur 2 einen Falz 6 und am gegenüberliegenden offenen Ende 8 einen Greifrand 33 aufweisen. Mit dem Anleger 60 werden die Bogen 2 des Stapels 3 einzeln auf eine an sich bekannte Sammelkette 48 oder -sattel abgelegt und hier nicht gezeigten weiteren Bearbeitungseinrichtungen, beispielsweise einer Heftmaschine zugeführt.

Die Abzugstrommel 1 ist eine Trommel 16 mit einer Welle 17 auf, die an ihrem Umfang Greifmittel aufweist, mit denen jeweils ein Bogen 2 des Stapels 3 in der Nähe des Falzes 6 gefasst werden kann. Diese Greifmittel sind beispielsweise Sauger und Greifer. Solche Greifmittel sind dem Fachmann gut bekannt und brauchen hier deshalb nicht erläutert zu werden. Die Trommel 16 rotiert in Richtung des Pfeils 18 und die von den Greifmitteln gefassten Bogen 2 werden zwischen Bändern 36 und 22 zuerst im wesentlichen vertikal nach unten und dann um eine Rolle 25 im wesentlichen horizontal gegen das Taschenrad 15 geführt. Nach Uebergabe der Bogen in die Bänder geben die Greifmittel jeweils den Bogen 2 wieder frei. Das Band 36 ist wie ersichtlich um die Trommel 6 sowie um zwei Umlenkrollen 19 und 21 gelegt. Das endlose Band 36 kann aus mehreren seitlich versetzten Teilbändern bestehen. Das Band 22 ist um zwei Rollen 24 und 25 gelegt, die an einem vertikalen Träger 23 gelagert sind. Auch das Band 22 kann aus seitlich versetzten Teilbändern bestehen. Am unteren Ende des Trägers 23 ist eine Leitrolle 26 angelenkt, die mit der Umlenkrolle 21 zur Führung der Bogen 2 zusammenarbeitet. Die Bogen 2 werden zwischen diesen beiden Trommeln 21 und 26 in Figur 1 mit dem Falz 6 voran etwa horizontal in eine offene Tasche 5' des Taschenrades 15 eingelegt, wie die Figur 3 dies schematisch zeigt.

Das Taschenrad 15 weist eine Mehrzahl sich radial erstreckender Taschen 5 auf, die an einer Nabe 34 befestigt sind. Die radiale Ausrichtung der Taschen 5 ist jedoch nicht zwingend. Denkbar ist auch eine Ausführung, bei welcher die Taschen 5 zur radialen Richtung einen Winkel bilden. Die Taschen 5 weisen gemäss Figur 3 einen vorzugsweise starr mit der Nabe 34 verbundenen Rückteil 27 sowie einen schwenkbaren Vorderteil 28 auf. Der Vorderteil 28 kann beispielsweise gemäss Figur 3 über ein Gelenk 32 mit der Nabe 34 verbunden und über eine hier nicht gezeigte Steuerkurve in den Richtungen des Doppelpfeils 52 verschwenkt werden. In der Figur 3 ist der Vorderteil 28 vom Rückteil 27 weggeschwenkt, derart, dass die Tasche 5' eine vordere Öffnung 35 aufweist, durch welche der Bogen 2 in Richtung des Pfeils 53 gegen einen Anschlag 30 eingeschossen werden kann. Der Anschlag 30 ist vorzugsweise zur Anpassung an unterschiedliche Formate radial verstellbar. Der Bogen 2 trifft beim Einschiessen mit dem Falz 6 auf den Anschlag 30 auf. Gegenüber dem Anschlag 30 befindet sich am radial äusseren Ende des Rückteils 27 ein nach oben ragender Teil 27a, der den Bogen 2 gemäss der Figur 2 am offenen Ende 8 stützt. Der Rückteil 27 ist gemäss Figur 2 aus mehreren sich radial erstreckenden Armen 24 gebildet. Zur seitlichen Ausrichtung der Bogen 2 ist gemäss Figur 2 seitlich z.B. ein feststehendes oder vor/zurück oszillierendes Führungsteil 31 angeordnet, das den Bogen 2 beim Einschiessen seitlich genau ausrichtet. Es können auch zwei solche Führungsteile 31 an gegenüberliegenden Seiten angeordnet sein. Auch hier ist vorzugsweise eine Verstellung zur Anpassung an unterschiedliche Formate vorgesehen. Vorzugsweise sind sämtliche Taschen 5 gleich ausgebildet.

Das Taschenrad 15 ist in Figur 1 im Uhrzeigersinn angetrieben. Bei sämtlichen Taschen 5 ist der Vorderteil 28 so gesteuert, dass er nach dem Einlegen des Bogens 2 gegen den Rückteil 27 verschwenkt wird und damit die Tasche 5 geschlossen wird. Der eingelegte Bogen 2 ist damit in der Tasche 5 genau positioniert und gehalten und kann sich beim Weiterdrehen des Taschenrades 15 in Uhrzeigersinn beruhigen. Wesentlich ist, dass der Bogen 2 nach dem Abzug vom Stapel 3 bis zum Einlegen in die Tasche 5' sicher geführt und gestützt ist.

Die eingelegten Bogen 2 werden etwa in acht Uhr-Stellung mit einer Öffnungstrommel 10 einzeln den Taschen 5 entnommen. Die Verweilzeit der Bogen 2 zwischen dem Einlegen und dem Entnehmen ist ein Vielfaches des Anlegertaktes. Die Verweilzeit ist damit vergleichsweise gross und jedenfalls hinreichend für eine Beruhigung der Bogen 2. Zum Entnehmen der Bogen 2 werden die Taschen 5 im Bereich der Öffnungstrommeln 9 und 10 geöffnet, indem jeweils der Vorderteil 28 vom Rückteil 27 weggeschwenkt wird. Das Fassen des jeweiligen Bogens 2 erfolgt jeweils mit einer radial sich erstreckenden Schulter 7 des Öffnungsrades 10. Beispielsweise mit hier lediglich angedeuteten Saugern 13 oder Greifern wird der Bogen 2 am Greifrand 33 in bekannter Weise gefasst und zwischen die beiden öffnungtrommeln 9 und 10 geführt. Hierbei werden die Bogen 2 jeweils von einem über der Öffnungstrommel 10 angeordneten Führungsteil 55 geführt. Die beiden Öffnungstrommeln 9 und 10 öffnen den gefassten Bogen 2 und legen ihn in bekannter Weise auf die Sammelkette 48 ab.

Der in Figur 4 gezeigte Anleger 70 weist ebenfalls ein Taschenrad 15 auf, das in Richtung des Pfeils 45 im Uhrzeigersinn angetrieben ist. Das Beschicken der Taschen 5 erfolgt hier jedoch mit einer Abzugstrommel 20 schräg nach oben. Die Abzugstrommel 20 entnimmt die Bogen 2 ebenfalls einem Stapel 3, der über der Trommel 16 angeordnet ist. Die vom Stapel 3 abgezogenen Bogen 2 werden am Umfang der Trommel 16 von einem Band 36 geführt, das um eine Antriebsrolle 37, eine Umlenkrolle 38 sowie eine Anpressrolle 39 geführt ist. Das Band 36 kann ebenfalls aus Teilbändern bestehen. Über der Rolle 39 ist ein weiteres Band 57 angeordnet, das um eine Antriebsrolle 56 sowie um eine Umlenkrolle 41 gelegt ist. Die Bogen 2 gelangen auf dem Band 36 zwischen die Rolle 39 und das Band 57 und werden mit dem Falz 6 voran in eine Tasche 5' eingelegt. Durch wenigstens einen in das Taschenrad 15 hineinragenden Arm 42 wird für die Bogen 2 in der Tasche 5' ein oberer Anschlag gebildet. Dieser Arm 42 ist in den Richtungen des Pfeils 44 um ein Gelenk 43 verschwenkbar. Durch ein solches Verschwenken kann der Anschlag zur Anpassung an verschiedene Formate stufenlos verstellt werden. Ebenfalls können seitliche Teile 31 vorgesehen sein, welche die Bogen 2 beim Einlegen in die Tasche 5' seitlich zentrieren. Beim Einlegen der Bogen 2 in die Tasche 5' ist diese wie in Figur 4 gezeigt schräg nach unten geneigt. Beim Weiterdrehen wird der Vorderteil 28 wie oben erläutert verschwenkt und damit die Tasche 5' geschlossen. Etwa in acht Uhr-Stellung wird die Tasche 5' wieder geöffnet und wie oben erläutert wird mit den beiden Öffnungstrommeln 9 und 10 der Bogen der Tasche 5' entnommen, geöffnet und auf die Sammelkette 48 abgelegt.

Bei den Anlegern 60 und 70 werden die Bogen 2 jeweils von einem einzigen Stapel 3 abgezogen und den Taschen 5 zugeführt. Am Umfang des Taschenrades 15 können jedoch auch mehr als zwei Stapel 3 und entsprechend auch mehr Abzugstrommeln 1 bzw. 20 vorgesehen sein. Die Stapel 3 können gleiche oder unterschiedliche Bogen 2 aufweisen. Denkbar ist auch eine Ausführung, bei welcher eine der Abzugstrommeln 1 bzw. 20 für ein manuelles Wiedereinschleusen oder Beschicken von Bogen verwendet wird. Eine der Abzugstrommeln kann auch als Reparaturelement verwendet werden. Ferner kann das Vorhandensein von mehreren Abzugstrommeln das manuelle Beschicken durch mehrere Personen ermöglichen.

Die Figur 5 zeigt einen Anleger 80, der anstelle des Tascherirades 15 eine Taschenkette 50 aufweist. Diese endlose Taschenkette 50 ist um ein Antriebsrad 51 sowie um ein Umlenkrad 52 gelegt. In regelmässigen Abständen weist die Taschenkette 50 Taschen 5 auf, die wie oben erläutert ausgebildet sind und die mit Abzugstrommeln 1 und 1' schräg von oben beschickt werden. Das Beschicken erfolgt hier wie oben anhand der Figur 3 erläutert. Das Entnehmen der Bogen 2 erfolgt ebenfalls in der oben beschriebenen Weise mit Öffnungstrommeln 9 und 10. Auch bei diesem Anleger 80 ist es wesentlich, dass die Verweilzeit der Bogen 2 in den Taschen 5 ein Vielfaches eines Anlegertaktes ist, und damit die Bogen 2 falls erforderlich in der genauen Position ausgerichtet werden können und hinreichend Zeit zur Beruhigung dieser Bogen 2 vorhanden ist. Auch bei hohen Verarbeitungsgeschwindigkeiten können damit die in den Taschen 5 positionierten und beruhigten Bogen 2 präzise den Öffnungstrommeln 9 und 10 zugeführt und geöffnet werden.

## Patentansprüche

1. Anleger für ein rittlingsweises Sammeln von Druckbogen (2), mit einer Abzugstrommel (1, 20), die zum Abziehen der in einem Magazin gestapelten Druckbogen (2) am Umfang Greifmittel aufweist, und mit Mitteln, die die Druckbogen mit der offenen Seite voraus einer Oeffnungsvorrichtung (9, 10) zuführen, welche einer Sammelvorrichtung (48) vorgeschaltet ist, **dadurch gekennzeichnet, dass** die zwischen Abzugstrommel (1, 20) und Oeffnungsvorrichtung (9, 10) angeordneten Mittel durch ein Taschenrad (15) oder eine Taschenkette (50), die zur Aufnahme der falzvoran zugeführten Druckbogen (2) umlaufende Taschen (5), und ein diesen vorgeschaltetes Förderorgan (22, 26, 36) ausgebildet sind.

2. Anleger nach Anspruch 1, **dadurch gekennzeichnet, dass** die Verweilzeit der Bogen (2) in den Taschen (5) jeweils wesentlich länger ist als ein Abzugstakt.

3. Anleger nach Anspruch 1 oder 2, **dadurch gekennzeichnet, dass** die Taschen (5) sich wenigstens annähernd radial zur Nabe (34) des Rades (12) erstrecken.

4. Anleger nach Anspruch 3, **dadurch gekennzeichnet, dass** die Taschen eine Aufnahmeöffnung (35) am Umfang des Rades (12) aufweisen.

5. Anleger nach einem der Ansprüche 1 bis 4, **dadurch gekennzeichnet, dass** die Taschen (5) wenigstens eine bewegliche Wand (27, 28) aufweisen.

6. Anleger nach einem der Ansprüche 1 bis 5, **dadurch gekennzeichnet, dass** die Taschen (5) jeweils zur Aufnahme und/oder Abgabe eines Bogens (2) geöffnet werden.

7. Anleger nach einem der Ansprüche 1 bis 6, **gekennzeichnet durch** verstellbare Mittel (30, 31, 42) zum Ausrichten der Bogen (2) in den Taschen (5).

8. Anleger nach Anspruch 7, **dadurch gekennzeichnet, dass** die Mittel (31, 42) zum Ausrichten der Bogen (2) durch örtlich stillstehende Elemente gebildet sind.

9. Anleger nach einem der Ansprüche 1 bis 8, **dadurch gekennzeichnet, dass** die Öffnungstrommeln (9, 10) synchron mit den Taschen (5) kämmen und die Bogen (2) jeweils an ihrem Greifrand (33) erfassen und zum Öffnen der Tasche (5) entnehmen.

10. Anleger nach einem der Ansprüche 1 bis 9, **dadurch gekennzeichnet, dass** die Bogen (2) jeweils schräg von unten, horizontal oder schräg von oben den Taschen (5) zugeführt werden.

11. Anleger nach einem der Ansprüche 1 bis 10, **dadurch gekennzeichnet, dass** die Bogen (2) jeweils schräg nach unten, horizontal oder schräg nach oben den Taschen (5) entnommen werden.

12. Anleger nach einem der Ansprüche 1 bis 11, **dadurch gekennzeichnet, dass** mehrere Abzugstrommeln (1, 1', 20) mit jeweils einem eigenen Stapel (3) vorgesehen sind, mit denen einer Tasche (5) gleiche oder unterschiedliche Bogen (2) zuführbar sind.

13. Anleger nach einem der Ansprüche 1 bis 12, **dadurch gekennzeichnet, dass** wenigstens zwei Abzugstrommeln (1, 1' 20) vorgesehen sind und dass wenigstens die zweite Abzugstrommel (1') als Reparaturelement oder zur erleichterten manuellen Beschickung der Stapel (3) dient.

14. Anleger nach Anspruch 12 oder 13, **dadurch gekennzeichnet, dass** wenigstens eine Abzugstrommel (1, 1') zum automatischen Beschicken und wenigstens eine weitere Abzugstrommel zum manuellen Wiedereinschleusen oder Beschicken von Bogen (2) vorgesehen sind.

## Claims

1. Feeder for straddled gathering of printed sheets (2), having a withdrawing drum (1, 20) which has, at the circumference, gripper means for withdrawing the printed sheets (2), which are stacked in a hopper, and having means which feed the printed sheets, with the open side leading, to an opening arrangement (9, 10) which is positioned upstream of a gathering arrangement (48), **characterised in that** the means, which are arranged between the withdrawing drum (1, 20) and the opening arrangement (9, 10), are formed by a compartment-equipped wheel (15) or a compartmented-equipped chain (50), by the compartments (5), which travel in rotation to receive the printed sheets (2), which latter are fed in with the fold leading, and by a feeder member (22, 26, 36) positioned upstream of the compartments (5).

2. Feeder according to claim 1, **characterised in that** the dwell time of each of the sheets (2) in the compartments (5) is substantially longer than one withdrawal cycle.

3. Feeder according to claim 1 or 2, **characterised in that** the compartments (5) extend at least approximately radially to the hub (34) of the wheel (12).

4. Feeder according to claim 3, **characterised in that** the compartments have a receiving opening (35) at the circumference of the wheel (12).

5. Feeder according to one of claims 1 to 4, **characterised in that** the compartments (5) have at least one movable wall (27, 28).

6. Feeder according to one of claims 1 to 5, **characterised in that** the compartments (5) are opened each time to receive and/or deliver a sheet (2).

7. Feeder according to one of claims 1 to 6, **characterised by** adjustable means (30, 31, 42) for the alignment of the sheets (2) in the compartments (5).

8. Feeder according to claim 7, **characterised in that** the means (31, 42) for the alignment of the sheets (2) are formed by members which are stationary in respect of their location.

9. Feeder according to one of claims 1 to 8, **characterised in that** the opening drums (9, 10) mesh with the compartments (5) in synchronisation therewith and take hold of each of the sheets at its gripped edge (33) and extract it to open the compartment (5).

10. Feeder according to one of claims 1 to 9, **characterised in that** the sheets (2) are each fed to the compartments (5) obliquely from below, horizontally, or obliquely from above.

11. Feeder according to one of claims 1 to 10, **characterised in that** the sheets (2) are each extracted from the compartments (5) obliquely downwards, horizontally, or obliquely upwards.

12. Feeder according to one of claims 1 to 11, **characterised in that** a plurality of withdrawing drums (1, 1', 20), each having a stack (3) of its own, are provided, by which identical or different sheets (2) can be fed to a compartment (5).

13. Feeder according to one of claims 1 to 12, **characterised in that** at least two withdrawing drums (1, 1', 20) are provided and **in that** at least the second withdrawing drum (1') acts as a member for repair purposes or to allow the stacks (3) to be loaded more easily manually.

14. Feeder according to claim 12 or 13, **characterised in that** at least one withdrawing drum (1, 1') is provided for automatic loading of sheets (2) and at least one further withdrawing drum is provided for the manual reinsertion or loading of sheets (2).

## Revendications

1. Margeur pour assembler à califourchon des feuilles imprimées (2), comprenant un tambour de retrait (1,20) qui présente sur le pourtour des griffes destinées à retirer les feuilles imprimées (2) empilées dans un magasin, et des moyens qui amènent les feuilles imprimées, avec le côté ouvert en avant, vers un dispositif d'ouverture (9, 10) monté en amont d'un dispositif d'assemblage (48), **caractérisé en ce que** les moyens disposés entre le tambour de retrait (1, 20) et le dispositif d'ouverture (9, 10) sont formés par une roue à poches (15) ou une chaîne à poches (50), par les poches (5) tournant pour recevoir les feuilles imprimées (2) avec le pli en avant, et par un organe de transport (22, 26, 36) monté en amont desdites poches.

2. Margeur selon la revendication 1, **caractérisé en ce que** le temps que passent les feuilles (2) dans les poches (5) est nettement plus long que le temps que dure un retrait.

3. Margeur selon la revendication 1 ou 2, **caractérisé en ce que** les poches (5) s'étendent au moins approximativement radialement par rapport au moyeu (34) de la roue (12).

4. Margeur selon la revendication 3, **caractérisé en ce que** les poches présentent une ouverture (35) sur le pourtour de la roue (12).

5. Margeur selon l'une des revendications 1 à 4, **caractérisé en ce que** les poches (5) présentent au moins une paroi mobile (27, 28).

6. Margeur selon l'une des revendications 1 à 5, **caractérisé en ce que** les poches (5) sont chaque fois ouvertes pour y placer et/ou en retirer une feuille (2).

7. Margeur selon l'une des revendications 1 à 6, **caractérisé par** des moyens réglables (30, 31, 42) pour aligner les feuilles (2) dans les poches (5).

8. Margeur selon la revendication 7, **caractérisé en ce que** les moyens (31, 42) pour aligner les feuilles (2) sont formés par des éléments localement immobiles.

9. Margeur selon l'une des revendications 1 à 8, **caractérisé en ce que** les tambours d'ouverture (9, 10) engrènent de façon synchrone avec les poches (5), saisissent chaque fois les feuilles (2) par leur bord de préhension (33) et les retirent de la poche (5) pour les ouvrir.

10. Margeur selon l'une des revendications 1 à 9, **caractérisé en ce que** les feuilles (2) sont toujours amenées dans les poches (5) en biais par le bas, horizontalement ou en biais par le haut

11. Margeur selon l'une des revendications 1 à 10, **caractérisé en ce que** les feuilles (2) sont toujours retirées des poches (5) en biais vers le bas, horizontalement ou en biais vers le haut.

12. Margeur selon l'une des revendications 1 à 11, **caractérisé en ce que** sont prévus plusieurs tambours de retrait (1, 1', 20) disposant chacun de sa propre pile (3), qui permettent d'amener dans une poche (5) des feuilles (2) identiques ou différentes.

13. Margeur selon l'une des revendications 1 à 12, **caractérisé en ce que** sont prévus au moins deux tambours de retrait (1, 1', 20), et **en ce qu'**au moins le second tambour de retrait (1') sert d'élément de rechange ou à faciliter le chargement manuel des piles (3).

14. Margeur selon la revendication 12 ou 13, **caractérisé en ce que** sont au moins prévus un tambour de retrait (1, 1') pour charger automatiquement des feuilles (2) et au moins un tambour de retrait supplémentaire pour remettre en circuit ou charger manuellement des feuilles.
